# EUROPÄISCHE PATENTSCHRIFT

(11) **EP 2 595 851 B1**
(45) Veröffentlichungstag und Bekanntmachung des Hinweises auf die Patenterteilung: **12.04.2017**
(21) Anmeldenummer: 11725390.6
(22) Anmeldetag: 01.06.2011
(51) Int. Cl.: B61D 17/10

(54) **FUSSBODEN FÜR EIN SCHIENENFAHRZEUG**
FLOOR FOR A RAIL VEHICLE
PLANCHER POUR VÉHICULES SUR RAIL

(30) Priorität: 22.07.2010 AT 12362010
(43) Veröffentlichungstag der Anmeldung: 29.05.2013
(73) Patentinhaber: Siemens AG Österreich, 1210 Wien (AT)
(72) Erfinder: GREGORITS, Kerstin, A-7062 St.Margarethen (AT)
(74) Vertreter: Maier, Daniel Oliver
(86) Internationale Anmeldenummer: PCT/EP2011/059060
(87) Internationale Veröffentlichungsnummer: WO 2012/010362

(56) Entgegenhaltungen:
- EP-A1- 0 063 214
- EP-A1- 1 787 797
- WO-A1-00/17036
- DE-A1- 19 927 002
- GB-A- 370 604

## Beschreibung

### Technisches Gebiet

Die Erfindung betrifft einen Fußboden für Schienenfahrzeuge.

### Stand der Technik

Der Fußboden von Passagierschienenfahrzeugen ist hohen Beanspruchungen ausgesetzt. Die Abriebbeanspruchung durch die Fahrgäste und Belastung durch Feuchtigkeit und chemisch aggressive Reinigungsmittel erfordern eine robuste Nutzschicht des Fußbodenaufbaus. Weiters muss ein Schienenfahrzeugfußboden vorteilhafterweise wärmedämmende und schalldämmende Eigenschaften aufweisen, dabei leicht und preisgünstig sein. Außerdem sind gemäß den Zulassungsvorschriften für Schienenfahrzeuge bestimmte brandhemmende Eigenschaften des Fußbodens nachzuweisen. Der Aufbau von Schienenfahrzeugen erfolgt heute praktisch ausschließlich entweder aus Aluminium oder aus Stahl (bzw. rostfreien Stahl). Dabei weisen die Rohbauten von Stahlschienenfahrzeugen typischerweise einen Passagierraumboden aus Trapezblech auf und erfordern dementsprechende Fußbodenaufbauten, welche diesen Aufbau berücksichtigen und ausgleichen. Rohbauten aus Aluminium weisen hingegen einen im Wesentlichen glatten, ebenen Innenraumboden auf. Gemäß dem Stand der Technik werden Böden für Schienenfahrzeuge aus Platten (typischerweise Sperrholz- oder Verbundplatten) aufgebaut, welche über lokale Auflagen (Abstandshölzer oder Profile) mit dem Fahrzeugboden verbunden (typischerweise verschraubt) sind. Diese Sperrholzplatten werden mit einer Nutzschicht belegt, welche die erforderlichen Eigenschaften, insbesondere Verschleißfestigkeit aufweist. Die durch diese Konstruktion entstehenden Hohlräume zwischen den lokalen Auflagen unter den Sperrholzplatten werden üblicherweise zur Verbesserung der Wärmedämmung mit Dämmaterial (z.B. Steinwolle) gefüllt. Ein solcher Fußbodenaufbau weist einige Nachteile auf: Die erforderliche Bauhöhe ist beträchtlich, typischerweise liegt die Bauhöhe von derzeit angefertigten Fußböden bei ca. 50mm. Außerdem ist auch der konstruktive Aufwand beträchtlich, da Detailzeichnungen des Fußbodens angefertigt werden müssen und Bestellpositionen für jede einzelne Sperrholzplatte anzulegen sind.

Die Feuchtigkeitsbeständigkeit solcher Fußböden ist ebenfalls wenig zufriedenstellend, da durch Beschädigungen in der Nutzschicht eintretende oder an den Plattenrändern seitlich vorbei eindringende Flüssigkeiten sich in den Hohlräumen ansammeln und nicht mehr abgeführt werden und die Sperrholzplatten und Auflagen beschädigen sowie durch den entstehenden Schimmel bzw. Fäulnisprozesse eine Beeinträchtigung der Nutzung des Fahrzeuges auftreten kann. Das Gewicht von Fußböden gemäß dem Stand der Technik ist beträchtlich, typischerweise wiegt ein Fußboden eines Passagierfahrzeugs mit 50m2 ca. 700kg.

Ein weiterer wesentlicher Nachteil der gebräuchlichen Fußböden ist deren komplizierter Einbau, da zur Erzielung einer ebenen Innenraumfläche ein sehr aufwendiger Nivellierungsprozeß der Auflagen erforderlich ist. Mehrschichtige Fußböden für Schienenfahrzeuge sind aus dem Stand der Technik bekannt. Beispielsweise ist in EP 0063214A1 ein mehrschichtiger, aber auch in der Fläche mehrteiliger Fußbodenaufbau bekannt. Gemäß DE 199 27 002 A1 wird das Problem des Eindringens von Feuchtigkeit an

Übergangsbereichen zwischen Fußboden und Wagenkasten mittels am Wagenkasten angeordneter Flachprofile gelöst. Dabei ist auch ein mehrschichtiger Fußbodenaufbau offenbart.

Einen weiteren, für Schienenfahrzeuge geeigneten Fußboden offenbart WO 00/17036, wobei eine Sandwichstruktur aus Verstärkungsschichten mit einer zwischenliegenden leichten Füllmaterialschicht beschrieben ist. Die dabei entstehenden einzelnen Fußbodenplatten sind für das Zusammenfügen zu einem gesamten Fußboden vorbereitet. Dadurch ist jede dieser Fügestellen die Flüssigkeitsdichtheit sicherzustellen.

Die EP 1 787 797 A1 offenbart eine für Schienenfahrzeuge geeignete Verbundplatte, die aus einem dreischichtigen Aufbau aus einer ersten Aluschicht, einer Füllschicht aus einem Verbundmaterial mit Korkanteil und einer zweiten Aluschicht besteht.

### Darstellung der Erfindung

Der Erfindung liegt daher die Aufgabe zugrunde, einen Fußboden für Schienenfahrzeuge anzugeben, welcher leicht, dünn, hochwärmedämmend, einfach einzubauen und zu konstruieren, umweltschonend zu rezyklieren, feuchtigkeitsbeständig und schalldämmend sowie preisgünstig ist.

Die Aufgabe wird durch einen Fußboden mit den Merkmalen des Anspruchs 1 gelöst. Vorteilhafte Ausgestaltungen sind Gegenstand untergeordneter Ansprüche.

Dem Grundgedanken der Erfindung nach wird ein Fußboden für Schienenfahrzeuge, bestehend aus einem vierschichtigen Aufbau aus einer ersten Metallschicht, einer Füllschicht, einer zweiten Metallschicht und einer Nutzschicht aufgebaut, der einstückig hergestellt ist und den gesamten Passagierraumboden eines Schienenfahrzeugs bedeckt.

Als erste und zweite Metallschicht wird vorteilhafterweise ein korrosionsbeständiges Leichtmetall (Aluminiumlegierung) eingesetzt, da solcherart sowohl eine ausreichende Festigkeit als auch ein geringes Gewicht erzielt werden kann.
Als Füllschicht empfiehlt es sich Kork, bzw. ein Verbundmaterial mit Korkanteil einzusetzen, da die vorteilhaften Eigenschaften von Kork (geringes Gewicht, elastisch, stoßabsorbierend, gute Wärmedämmeigenschaften, Feuchtigkeitsbeständigkeit, Pilzbeständigkeit, brandhemmende Eigenschaften) so optimal ausgenutzt werden.

Die Nutzschicht wird vorteilhafterweise aus den üblichen, im Schienenfahrzeugbau gebräuchlichen Bodenbelagsmaterialien ausgeführt. Besonders Kunststoff (z.B. PVC) und Gummimaterialien eignen sich für diesen Einsatz besonders, da sie eine hohe Abriebsfestigkeit aufweisen. Aber auch Teppichmaterialien können eingesetzt werden.

Die Verbindung der Metallschichten mit der Füllschicht bzw. mit der Nutzschicht kann mit allen dazu geeigneten Klebstoffen erfolgen, beispielsweise mit lösungsmittelfreien oder lösungsmittelhaltigen Dispersionsklebern oder mit Naturharzklebern.

Die wesentliche Eigenschaft der Erfindung ist die einstückige Herstellung einer Fußbodenplatte aus der genannten Sandwichstruktur. Diese Fußbodenplatte erstreckt sich über den gesamten Passagierraumboden, sodass für jeden Schienenfahrzeugtyp nur eine Platte zu konstruieren ist, was für eine wesentliche Einsparung an Entwicklungskosten sorgt. Mit dem genannten Schichtaufbau gelingt es, einen Fußboden herzustellen, der die nötige Eigenfestigkeit aufweist um einstückig transportiert und montiert zu werden.

Zur weiteren Steigerung der Festigkeit eines erfindungsgemäßen Fußbodens empfiehlt es sich Verstärkungsprofile einzusetzen, welche in bestimmten Bereichen zwischen der ersten und der zweiten Metallschicht anstelle der Füllschicht vorgesehen sind. Diese Verstärkungsprofile erhöhen einerseits die Eigenfestigkeit der Fußbodenplatte, andererseits können sie als Festpunkte zur Befestigung von Inneneinrichtungen (beispielsweise Haltestangen) eingesetzt werden. Für letztgenannten Zweck sind die Verstärkungsprofile mit geeigneten Aufnahmemöglichkeiten, z.B. Gewinde auszustatten. Als Verstärkungsprofile eignen sich besonders Hohlkammerprofile aus Leichtmetall (Aluminiumlegierungen).

Ein wesentlicher Vorteil der Erfindung ist es, dass der Fußboden bereits in einer frühen Bauphase des Schienenfahrzeugs eingebaut werden kann, beispielsweise ist es möglich, die Fußbodenplatte auf das Untergestell aufzusetzen und anschließend die Seitenwände zu montieren, wobei für einen ausreichenden Schutz der Fußbodenplatte bei den dabei erforderlichen Schweißvorgängen zu sorgen ist. Eine weitere Montagemöglichkeit ist, eine Stirnwand des Schienenfahrzeugs offen zu lassen und diese Stirnwand erst nach erfolgtem Einschieben der Fußbodenplatte zu schließen. Durch beide Montagemöglichkeiten ist der Vorteil erzielbar, die Fertigungskosten wesentlich senken zu können, da weniger manuelle Arbeit anfällt als bei herkömmlichen Fußbodenkonstruktionen (mit mehreren Fußbodenplatten mit Unterkonstruktion und erforderlicher Richtarbeit).

Durch den einstückigen Aufbau ergibt sich ein weiterer wesentlicher Vorteil, dass keine Wärmebrücken entstehen können und dass keine Nivellierungsarbeiten erforderlich sind.

Die erfindungsgemäße Fußbodenplatte wird am Fahrzeugrohfußboden schwimmend eingebaut, es sind keine weiteren Befestigungsmittel erforderlich, insbesondere keine Schraubverbindungen. Die Fußbodenplatte liegt, durch einige Auflagestreifen (elastisches Kunststoffmaterial) getrennt, direkt auf dem Fahrzeugrohfußboden auf. Es empfiehlt sich jedoch, insbesondere zur Verhinderung des Abhebens der Fußbodenplatte bei einem Zusammenstoß des Schienenfahrzeugs, Bodenhalter vorzusehen. Diese Bodenhalter werden an der Schienenfahrzeugstruktur (z.B. am Langträger) befestigt. Mittels dieser Bodenhalter wird eine formschlüssige Verbindung der Fußbodenplatte mit dem Wagenkasten erzielt.

Eine wesentliche Eigenschaft ist die Feuchtigkeitsbeständigkeit einer erfindungsgemäßen Fußbodenplatte. Einerseits ist Kork sehr feuchtigkeitsbeständig, andererseits ist die Korkschicht durch den beidseitigen Schutz durch die erste und zweite Metallschicht zusätzlich vor Feuchtigkeit geschützt. Der Wagenkasten selbst ist durch die einstückige Konstruktion der Fußbodenplatte geschützt, da solcherart keine Nahtstellen und Spalte auftreten durch welche Feuchtigkeit eindringen kann. Allenfalls ist an den Rändern der Fußbodenplatte ein Feuchtigkeitsschutz erforderlich.

In weiterer Fortbildung der Erfindung empfiehlt es sich ein Randprofil vorzusehen, welches die Fußbodenplatte am Umfang umfasst und eine Nase aufweist, die das Eindringen von Feuchtigkeit in den Spalt zwischen Fahrzeugkasten und Fußbodenplatte und weiter unter die Fußbodenplatte verhindert. Somit kann auch ein hoher Feuchtigkeitsanfall, beispielsweise bei der Reinigung nicht zu einem Feuchtigkeitseintrag unter die Fußbodenplatte führen. Ein solcher Feuchtigkeitseintrag unter die Fußbodenplatte ist besonders nachteilig, da die Feuchtigkeit von dieser Stelle nicht mehr entweichen kann und ggf. dort Korrosion bewirkt. Diese Nase an dem Randprofil kann mit einer an der Innenwand vorgesehen Abdeckleiste verbunden werden (vorzugsweise wasserdicht), sodass ein ganz besonders feuchtigkeitsbeständiger Innenraum erzielt wird.

Das Randprofil kann an verschiedenen Randlinien der Fußbodenplatte unterschiedlich ausgeführt sein, beispielsweise kann die Nase im Bereich der Einstiege anders ausgeführt sein um eine Stolpergefahr für die Passagiere zu verhindern.

In einer vorteilhaften Ausprägung der Erfindung wird die Nutzschicht mit der zweiten Metallschicht mittels eines Haftklebers verbunden. Dadurch ist der Vorteil erzielbar, dass die Nutzschicht ohne Beschädigung der darunter liegenden Struktur wiederablösbar ist und somit, etwa bei einer Beschädigung der Nutzschicht diese austauschbar ist. Die restlichen Schichten der Fußbodenplatte können im Fahrzeug verbleiben.

### Kurzbeschreibung der Zeichnungen

Es zeigen beispielhaft:
**Fig.1** den Schichtaufbau eines erfindungsgemäßen Fußbodens für Schienenfahrzeuge.
**Fig.2** einen erfindungsgemäßen Fußboden für Schienenfahrzeuge mit einem Verstärkungsprofil.
**Fig.3** einen Fußboden für Schienenfahrzeuge mit einem Verstärkungsprofil, Schnittdarstellung.
**Fig.4** den Schichtaufbau eines erfindungsgemäßen Fußbodens für Schienenfahrzeuge mit einem Randprofil.
**Fig.5** den Einbau eines erfindungsgemäßen Fußbodens in ein Schienenfahrzeug.

### Ausführung der Erfindung

**Fig.1** zeigt beispielhaft und schematisch den Schichtaufbau eines erfindungsgemäßen Fußbodens für Schienenfahrzeuge. Ein Fußboden F für Schienenfahrzeuge umfasst eine erste Metallschicht 1, auf welche in eingebautem Zustand dem Fahrzeugrohboden zugewandt ist, eine auf dieser ersten Metallschicht 1 angeordnete Füllschicht 2, eine auf dieser Füllschicht 2 angeordnete zweite Metallschicht 3 und eine auf dieser zweiten Metallschicht 3 angeordnete Nutzschicht 4. Diese Nutzschicht 4 ist aus den allgemein im Schienenfahrzeugbau angewandten Materialien (Kunststoff) gefertigt. Die Elemente dieses Fußbodens F sind untereinander, beispielsweise mittels Klebeverbindung fest und unlösbar verbunden, sodass sie eine Platte bilden. Die Füllschicht 2 ist aus Kork, bzw. einem Korkgemisch hergestellt, wobei die Dicke dieser Füllschicht 2 besonders die Wärme- und Schalldämmeigenschaften des Fußbodens F bestimmt.
**Fig.2** zeigt beispielhaft und schematisch einen erfindungsgemäßen Fußboden für Schienenfahrzeuge mit einem Verstärkungsprofil. Es ist der Fußboden F aus Fig.1 dargestellt, wobei der Fußboden F erfindungsgemäß als einstückige Platte aufgebaut ist, welcher im Wesentlichen den gesamten Innenraumboden des Schienenfahrzeugs bedeckt. Weiters weißt der in Fig.2 beispielhaft gezeigte Fußboden F ein Verstärkungsprofil 5 auf, welches in Längsrichtung des Fußbodens mittig vorgesehen ist und zwischen der ersten Metallschicht 1 und der zweiten Metallschicht 3 in einer Ausnehmung der Füllschicht 2 angeordnet ist. In Fig. 2 ist das Verstärkungsprofil 5 nicht sichtbar dargestellt, da es von der Nutzschicht 4 und der zweiten Metallschicht 3 verdeckt ist.
**Fig.3** zeigt beispielhaft und schematisch einen erfindungsgemäßen Fußboden für Schienenfahrzeuge mit einem Verstärkungsprofil in Schnittdarstellung. Es ist der Fußboden F aus Fig. 2 in Schnittdarstellung dargestellt. Der Fußboden F weist dieselbe Schichtkonstruktion wie in Fig.1, aus einer ersten Metallschicht 1, einer Füllschicht 2, einer zweiten Metallschicht 3 und einer Nutzschicht 4 auf. Zwischen der ersten Metallschicht 1 und der zweiten Metallschicht 3 ist in einer Ausnehmung in der Füllschicht 3 ein Verstärkungsprofil 5 angeordnet. Es ist beispielhaft ein aus drei Kammern aufgebautes Hohlprofil dargestellt. Dieses Verstärkungsprofil 5 kann weiters Aufnahmemittel umfassen, welche beispielsweise die Montage von Inneneinrichtungen (z.B. Haltestangen)des Schienenfahrzeugs ermöglichen. Dazu wären Teile des Verstärkungsprofils 5 verstärkt, mit größeren Wandstärken auszuführen, sodass an dieser Stelle entsprechende Befestigungsmittel (Gewinde) vorgesehen werden können.
**Fig.4** zeigt beispielhaft und schematisch den Schichtaufbau eines erfindungsgemäßen Fußbodens für Schienenfahrzeuge mit einem Randprofil. Es ist ein Schnitt durch einen Fußboden F mit dem Schichtaufbau, wie er in Fig.1 gezeigt ist dargestellt. Am Rand des Fußbodens F ist ein Randprofil 6 angeordnet, welches den Schichtaufbau erste Metallschicht 1 - Füllschicht 2 - zweite Metallschicht 3 umgibt. Die Nutzschicht 4 ist im Bereich des Randprofils 6 zurückgenommen, sie erstreckt sich nicht bis zum Rand des Fußbodens F. Das Randprofil 6 weist eine Nase 7 auf, welche auf der Seite der Nutzschicht 4 angeordnet ist und sich in Richtung des Passagierraums erstreckt. Diese Nase 7 dient der Verhinderung des Feuchtigkeitseintritts in den Bauraum unterhalb des Fußbodens F. Dieses Randprofil 6 kann umlaufend um den gesamten Fußboden F gestaltet sein, wobei es möglich ist, an verschiedenen Umrißlinien des Fußbodens F unterschiedlich gestaltete Randprofile 6 einzusetzen, beispielsweise Profile mit unterschiedlich gestalteter Nase 7. Das Randprofil 6 ist mit dem Schichtaufbau des Fußbodens F auf geeignete Weise, im Allgemeinen mittels einer Klebeverbindung verbunden.
**Fig.5** zeigt beispielhaft und schematisch den Einbau eines erfindungsgemäßen Fußbodens in ein Schienenfahrzeug. Ein Schienenfahrzeug, dargestellt ist ein Schnitt quer zur Längsachse, umfasst einen Radsatz, ein Untergestell mit zwei außenliegenden Längsträgern und zwei Seitenwände und ist mit einem Fußboden F ausgestattet. Der Fußboden F ist auf dem Rohfußboden des Schienenfahrzeugs mittels mehrerer Auflagestreifen 8 gelagert, eine weitere Befestigung wie. z.B. Schraubverbindungen, sind nicht erforderlich, da der Fußboden F aufgrund des exakt ausgeführten Umrisses optimal an den verfügbaren Bauraum angepasst ist und sich somit nicht verschieben kann.

### Liste der Bezeichnungen

- F: Fußboden
- 1: erste Metallschicht
- 2: Füllschicht
- 3: zweite Metallschicht
- 4: Nutzschicht
- 5: Verstärkungsprofil
- 6: Randprofil
- 7: Nase
- 8: Auflagestreifen

## Patentansprüche

1. Fußboden (F) für ein Schienenfahrzeug, bestehend aus einem vierschichtigen Aufbau aus einer ersten Metallschicht (1), einer Füllschicht (2), einer zweiten Metallschicht (3) und einer Nutzschicht (4), welche untereinander unlösbar verbunden sind, wobei die erste Metallschicht (1) und die zweite Metallschicht (2) aus einer Aluminiumlegierung herstellt sind und die Füllschicht (2) aus einem Verbundmaterial mit Korkanteil hergestellt ist, wobei der Fußboden (F) einstückig hergestellt ist und geeignet ist, den gesamten Passagierraumboden eines Schienenfahrzeugs zu bedecken.

2. Fußboden (F) für ein Schienenfahrzeug nach Anspruch 1, **dadurch gekennzeichnet, dass** die Nutzschicht (4) aus einem Kunststoff-Material gefertigt ist.

3. Fußboden (F) für ein Schienenfahrzeug nach Anspruch 1, **dadurch gekennzeichnet, dass** die Nutzschicht (4) aus einem Gummi-Material gefertigt ist.

4. Fußboden (F) für ein Schienenfahrzeug nach Anspruch 1, **dadurch gekennzeichnet, dass** die Nutzschicht (4) aus einem Teppichmaterial gefertigt ist.

5. Fußboden (F) für ein Schienenfahrzeug nach einem der Ansprüche 1 bis 4, **dadurch gekennzeichnet, dass** ein Randprofil (6) vorgesehen ist, welches den Fußboden (F) allseitig umfasst und unlösbar mit dem Fußboden (F) verbunden ist.

6. Fußboden (F) für ein Schienenfahrzeug nach Anspruch 5, **dadurch gekennzeichnet, dass** das Randprofil (6) eine in Richtung des Passagierraums orientierte Nase (7) aufweist.

7. Fußboden (F) für ein Schienenfahrzeug nach einem der Ansprüche 1 bis 6, **dadurch gekennzeichnet, dass** mindestens ein Verstärkungsprofil (5) vorgesehen ist, welches zwischen der ersten Metallschicht (1) und der zweiten Metallschicht (3) in einer Ausnehmung der Füllschicht (2) angeordnet ist.

8. Fußboden (F) für ein Schienenfahrzeug nach Anspruch 7, **dadurch gekennzeichnet, dass** das Verstärkungsprofil (5) Befestigungsmittel zur Aufnahme von Inneneinrichtungen des Schienenfahrzeugs umfasst.

9. Fußboden (F) für ein Schienenfahrzeug nach Anspruch 8, **dadurch gekennzeichnet, dass** das Befestigungsmittel zur Aufnahme von Inneneinrichtungen des Schienenfahrzeugs ein Gewinde ist.

## Claims

1. Floor (F) for a rail vehicle, consisting of a four-layer structure comprising a first metal layer (1), a filling layer (2), a second metal layer (3) and a wear layer (4), which are bonded undetachably to one another, wherein the first metal layer (1) and the second metal layer (2) are produced from an aluminium alloy and the filling layer (2) is produced from a composite material with a cork content, wherein the floor (F) is produced in a single piece and is suitable for covering the entire floor of the passenger space of a rail vehicle.

2. Floor (F) for a rail vehicle according to claim 1, **characterised in that** the wear layer (4) is produced from a plastic material.

3. Floor (F) for a rail vehicle according to claim 1, **characterised in that** the wear layer (4) is produced from a rubber material.

4. Floor (F) for a rail vehicle according to claim 1, **characterised in that** the wear layer (4) is produced from a carpet material.

5. Floor (F) for a rail vehicle according to one of claims 1 to 4, **characterised in that** an edge profile (6) is provided which encompasses the floor (F) on all sides and is bonded undetachably to the floor (F).

6. Floor (F) for a rail vehicle according to claim 5, **characterised in that** the edge profile (6) has a flange (7) oriented in the direction of the passenger space.

7. Floor (F) for a rail vehicle according to one of claims 1 to 6, **characterised in that** at least one reinforcing profile (5) is provided which is arranged between the first metal layer (1) and the second metal layer (3) in a recess in the filling layer (2).

8. Floor (F) for a rail vehicle according to claim 7, **characterised in that** the reinforcing profile (5) comprises fastening means for mounting internal equipment for the rail vehicle.

9. Floor (F) for a rail vehicle according to claim 8, **characterised in that** the fastening means for mounting internal equipment for the rail vehicle is a thread.

## Revendications

1. Plancher pour un véhicule ferroviaire constitué d'une structure à quatre couches comprenant une première couche métallique (1), une couche de remplissage (2), une seconde couche métallique (3) et une couche d'usure (4) qui sont reliées l'une au-dessous de l'autre de façon indissociable, la première couche métallique (1) et la seconde couche métallique (2) étant constituées d'un alliage d'aluminium et la couche de remplissage (2) étant constituée d'un matériau composite avec une proportion de liège, le plancher (F) étant formé d'une pièce et étant propre à recouvrir l'ensemble du plancher de l'espace voyageurs d'un véhicule ferroviaire.

2. Plancher (F) pour un véhicule ferroviaire selon la revendication 1, **caractérisé en ce que** la couche d'usure (4) est préparée à partir d'une matière plastique.

3. Plancher (F) pour un véhicule ferroviaire selon la revendication 1, **caractérisé en ce que** la couche d'usure (4) est préparée à partir d'une matière caoutchouteuse.

4. Plancher (F) pour un véhicule ferroviaire selon la revendication 1, **caractérisé en ce que** la couche d'usure (4) est préparée à partir d'une matière pour tapis.

5. Plancher (F) pour un véhicule ferroviaire selon l'une des revendications 1 à 4, **caractérisé en ce qu'**il est prévu un profil de rebord (6) qui entoure le plancher (F) de tous les côtés et est relié de façon indissociable au plancher (F).

6. Plancher (F) pour un véhicule ferroviaire selon la revendication 5, **caractérisé en ce que** le profil de rebord (6) comprend un bec (7) orienté dans la direction de l'espace voyageurs.

7. Plancher (F) pour un véhicule ferroviaire selon l'une des revendications 1 à 6, **caractérisé en ce qu'**il est prévu au moins un profil de renforcement (5) qui est disposé entre la première couche métallique (1) et la seconde couche métallique (3) dans un évidement de la couche de remplissage (2).

8. Plancher (F) pour un véhicule ferroviaire selon la revendication 7, **caractérisé en ce que** le profil de renforcement (5) comprend un moyen de fixation pour l'inclusion de dispositifs intérieurs du véhicule ferroviaire.

9. Plancher (F) pour un véhicule ferroviaire selon la revendication 8, **caractérisé en ce que** le moyen de fixation pour l'inclusion de dispositifs intérieurs du véhicule ferroviaire est un filetage.
